# FASCICULE DE BREVET EUROPEEN

(11) **EP 0 287 504 B1**
(45) Date de publication et mention de la délivrance du brevet: **22.04.1992**
(21) Numéro de dépôt: 88810098.9
(22) Date de dépôt: 19.02.1988
(51) Int. Cl.: E01D 15/14

(54) **Dispositif pour règler une passerelle de transbordement en fonction du niveau respectif de l'eau**
Vorrichtung zum Einstellen einer Landebrücke entsprechend dem Wasserstand
Arrangement for adjusting a landing bridge in accordance with the water level

(30) Priorité: 17.03.1987 CH 1003/87
(43) Date de publication de la demande: 19.10.1988
(73) Titulaire: Glassey, Paul, CH-1961 Haute-Nendaz (CH)
(72) Inventeur: Glassey, Paul, CH-1961 Haute-Nendaz (CH)
(74) Mandataire: Justitz-Wormser, Daisy P., Dipl.-Chem.

(56) Documents cités:
- EP-A- 0 030 909
- WO-A-79/00784
- WO-A-83/02126
- DE-A- 3 315 817
- DE-A- 3 503 840
- FR-A- 2 518 149
- GB-A- 407 817
- GB-A- 909 800
- US-A- 3 341 875
- US-A- 3 422 477
- US-A- 3 538 528
- US-A- 4 222 140

## Description

La présente invention concerne un dispositif selon le préambule de la revendication 1.

Selon EP-A 30 909, on connaît un dispositif formant une transition mobile entre un navire et une construction fixe. Pour cela, une passerelle est articulée à un axe vertical suivant la construction. Cette passerelle est en forme de parallélogramme et peut ainsi être maintenue réglable en hauteur et libre en porte-à-faux. Une construction prévue à l'extrémité libre, porte un escalier relié par une articulation et qui s'appuie sur le navire par l'intermédiaire d'un coussin d'air.

Bien qu'un tel dispositif permette de compenser les oscillations de hauteur relative résultant des vagues, cette publication ne donne aucune indication pour la construction d'une passerelle de transbordement de hauteur réglable pour accéder ou quitter des navires, des bâteaux ou analogues en conservant à la passerelle de transbordement une hauteur constante au-dessus du niveau de l'eau.

Le document US-A-3 422 477 décrit un dispositif pour l'accès à un avion. Le dispositif consiste en une première partie de tunnel reliée à une deuxième partie fixée en relation téléscopique. Un appui réglable en hauteur au point de jonction de ces deux parties supporte le poids entier de ce dispositif. Au bord d'un lac ou d'un océan le point de jonction est à l'intersection entre une partie mobile et une partie stable et horizontale formée en porte-à-faux; il n'est donc pas possible de supporter tout le poids à un endroit submergé dans l'eau sans un ancrage massif souterrain.

Aussi le document FR-A-2 518 149 montre un dispositif pour régler une courte passerelle horizontale par rapport à un accès de hauteur variant fortement. Mais aussi cette proposition se sert d'un appui portant le poids entier de la passerelle horizontale entre une passerelle rigide articulée à ses deux extrémités et un système d'accès téléscopique. Un tel dispositif peut bien être monté sur un terrain plan et solidifié, mais dans aucun cas au bord d'un océan.

La présente invention a ainsi pour but de créer un dispositif permettant d'accéder ou de quitter un navire à hauteur optimale au-dessus du niveau de l'eau même si le niveau de l'eau varie de plusieurs mètres en cours d'année.

Un exemple de réalisation de l'invention sera décrit ci-après à l'aide des dessins annexés dans lesquels:
La figure 1 est une vue de côté d'une passerelle de transbordement, selon l'invention,
- La figure 2 est une vue en plan de la passerelle de la figure 1,
- La figure 3 est une vue en coupe selon la ligne de coupe III-III de le figure 2,
- La figure 4 est une vue en coupe selon la ligne de coupe IV-IV de la figure 2.

La figure 1 est une vue en coupe d'un bord d'eau S . Cette figure montre clairement le talus B correspondant aux hautes eaux et le môle (M) . Derrière le môle (M) se trouve une fondation massive F pour recevoir la charge de la passerelle de transbordement.

La passerelle de transbordement elle-même se compose d'une partie de pont 1 et d'une partie formant passerelle 2. La partie de point 1 est réalisée comme un parallélogramme à quatre branches 11, 12, 13, 14, reliée de manière articulée à un appui 15 accroché aux fondations F. L'extrémité extérieure de la partie de pont 1 est fixée dans un appui intermédiaire 3 sur un portique 8 guidé de manière coulissante en hauteur sur l'appui intermédiaire 3. L'appui intermédiaire 3 est également accroché aux fondations 32.

Une partie de passerelle 2 est en porte-à-faux par rapport à l'appui 3 au-dessus de la surface de l'eau, au-delà du talus B de sorte que les navires, bâteaux ou analogues puissent accoster contre la partie de passerelle 2. La partie de passerelle 2 est stabilisée de manière à être auto-portante par l'intermédiaire de branches 21, 22, 23, 24, d'entretoises 25 et d'appuis 26.

En coulissant le portique 8 dans l'appui 3, on peut abaisser la partie de pont 1 par rapport à sa position horizontale représentée en tiretés jusqu'à la position représentée en traits pleins. Le portique peut également être relevé si les hautes eaux le rendaient nécessaire.

Il s'est avéré qu'avec une partie de pont 1 d'une longueur de 11,6 m et une partie de passerelle de 12 m, on pouvait avoir un abaissement de 2,5 m par rapport à la position horizontale.

## Revendications

1. Dispositif de transbordement permettant l'accès à un navire à l'aide d'une passerelle (2) restant horizontale à distance constance en dessus du niveau d'eau, constitué d'une première partie (1) reliée de manière articulée à la rive (7) et d'une seconde partie (2) fixée en porte-à-faux à ladite première partie (1) avec une partie de transition en forme de portique (8) entre la première partie (1) et la deuxième partie (2) situé dans un appui intermédiaire (3), caractérisé en ce que la fixation de la première partie (1) à la rive (7) est établie par un appui (15) accroché dans une fondation massive (F) portant la charge du dispositif, en ce que la première partie (1) est réalisée en forme de parallélogramme à quatre branches (11,12,13,14), et en ce que le portique (8) est guidé dans l'appui intermédiaire (3) de manière librement coulissante en hauteur, afin que l'accrochage de la première partie (1) à la rive (7) serve à recevoir toutes les forces.

## Patentansprüche

1. Vorrichtung zum Entladen für den Zugang zu einem Schiff mit Hilfe eines Steges (2), der horizontal mit konstantem Abstand über dem Wasserniveau bleibt, bestehend aus einer ersten Partie (1), die gelenkig am Ufer (7) befestigt ist und aus einer zweiten Partie (2), die freitragend an der genannten ersten Partie (1) befestigt ist, mit einer Uebergangspartie in Form eines Durchganges (8) zwischen der ersten Partie (1) und der zweiten Partie (2) in einer Zwischenstütze (3), dadurch gekennzeichnet, dass die Befestigung der ersten Partie (1) am Ufer (7) durch eine Stütze (15) bewerkstelligt ist, die in einem massiven Fundament verankert ist und das Gewicht der Vorrichtung trägt, dass ferner die erste Partie (1) als Parallelogramm mit vier Armen (11,12,13,14) ausgebildet ist, und dass der Durchgang (8) in der Zwischenstütze (3) in Art einer freien Höhenverschiebbarkeit geführt ist, derart, dass die Verankerung der ersten Partie (1) am Ufer (7) dazu dient, alle Kräfte aufzunehmen.

## Claims

1. Landing arrangement permitting access to a vessel with the aid of a gangway (2) remaining horizontal at a constant distance above the level of the water, consisting of a first part (1) connected in an articulated manner to the bank (7) and of a second part (2) fastened so as to overhang the said first part (1) with a transition part in the form of a portal frame (8) between the first part (1) and the second part (2) located in an intermediate support (3), characterised in that the fastening of the first part (1) to the bank (7) is established by a support (15) attached to a solid foundation (F) bearing the load of the arrangement, in that the first part (1) is constructed in the form of a four-armed parallelogram (11, 12, 13, 14), and in that the portal frame (8) is guided in the intermediate support (3) in a freely sliding manner, in terms of height, so that the attachment of the first part (1) to the bank (7) serves to receive all the forces.
